# EUROPÄISCHE PATENTSCHRIFT

(11) **EP 0 157 002 B1**
(45) Veröffentlichungstag und Bekanntmachung des Hinweises auf die Patenterteilung: **11.05.1988**
(21) Anmeldenummer: 84116146.6
(22) Anmeldetag: 21.12.1984
(51) Int. Cl.: H01H 13/56, H01H 1/20

(54) **Druckknopfschalter mit mindestens einer Schaltbrücke**
Push button switch with at least one bridge contact
Interrupteur à bouton poussoir avec au moins un pont de contact

(30) Priorität: 15.03.1984 DE 3409572
(43) Veröffentlichungstag der Anmeldung: 09.10.1985
(73) Patentinhaber: SIEMENS AKTIENGESELLSCHAFT, 80333 München (DE)
(72) Erfinder: Kirchner, Winfried, D-8745 Ostheim (DE); Lins, Felix Dipl.-Ing. (FH), D-8741 Niederlauer (DE)

(56) Entgegenhaltungen:
- CH-A- 329 893
- DE-B- 2 722 813
- FR-A- 2 089 244
- FR-A- 2 217 785
- FR-A- 2 266 947
- FR-A- 2 473 221
- GB-A- 502 943
- IBM TECHNICAL DISCLOSURE BULLETIN, Band 22, Nr. 10, März 1980, Seite 4630, New York, US; T.M. PAULSON: "Alternate-action key module"

## Beschreibung

Die Erfindung betrifft einen Druckknopfschalter mit mindestens einer Schaltbrücke, die mittels eines im Schaltergehäuse beweglich geführten, federbelasteten Druckknopfes zwischen zwei Schaltstellungen hin- und herbewegbar ist, wobei die Schaltbrücke in der einen Stellung zwei am Schaltergehäuse fest angeordnete Kontakte verbindet und in der anderen Stellung von diesen Kontakten getrennt ist, bei welchem Schalter ferner der Druckknopf zur Verriegelung in der betätigten Stellung und zum Entriegeln aus dieser Stellung durch erneute Betätigung an einer abgeflachten Seite seines sich über die ganze Höhe des Schaltergehäuses erstreckenden Druckknopfschaftes eine um einen mit einer Rastmulde versehenen Mittelzapfen herum herzförmig ausgebildete Führungsnut aufweist, in die ein in einer Quernut des Schaltergehäuses beweglich geführter Schieber mit einem an ihm angeformten Zapfen eingreift.

Ein solcher Druckkno^{p}fschalter ist durch die DE-A-2116776 (entspricht der im Recherchenbericht genannten FR-A-2089244) bekannt. Bei diesem bekannten Druckknopfschalter ist die Schaltbrükke so ausgebildet, dass die von dieser zu überbrückende Schaltstrecke parallel zur Betätigungsrichtung des Druckknopfes liegt. Damit eine einwandfreie Kontaktgabe erfolgt, muss die Schaltbrücke als Feder ausgebildet sein, um ausreichenden Kontaktdruck zu bewirken. Hierzu sind an der Schaltbrücke entsprechende Federzungen angeformt. Bei der Montage der Schaltbrücke können diese Federzungen leicht verbogen werden, so dass eine einwandfreie Kontaktgabe nicht immer sichergestellt ist.

Der Erfindung liegt die Aufgabe zugrunde, einen Druckknopfschalter gemäss dem Oberbegriff des Patentanspruches konstruktiv so auszubilden, dass das Anpressen der Schaltbrücke gegen die gehäusefesten Kontakte durch die den Druckknopf zurückstellende Feder erfolgen kann.

Die Lösung der gestellten Aufgabe gelingt nach der Erfindung dadurch, dass die Schaltbrücke an einem fest an dem als rohrförmigen Ansatz ausgebildeten Druckknopfschaft montierbaren, seitlich vorstehenden Tragteil angeordnet ist und dass die herzförmige Führungsnut nach unten hin schlitzartig verlängert ist, wobei die Länge des Schlitzes so bemessen ist, dass die Schaltbrücke unter der Wirkung der am Druckknopf angreifenden Feder zur Anlage an den gehäusefesten Kontakten kommt, ohne dass der Zapfen am Ende des Schlitzes anliegt.

Infolge dieser konstruktiven Gestaltung des Schalters ist nur eine einzige Feder erforderlich, die sowohl die Funktion der Rückstellung des Druckknopfes als auch das Andrücken der Schaltbrücke an die gehäusefesten Kontakte ausübt. Die Schaltbrücke übernimmt gleichzeitig die Fixierung des Druckknopfes in der einen Stellung. In der anderen Stellung, in der die Schaltbrücke von dem gehäusefesten Kontakt abgehoben ist, wird der Druckknopf durch den Schieber fixiert, der mit seinem Zapfen dann in der Rastmulde des Mittelzapfens anliegt und so den Druckknopf gegenüber der Kraft der Feder in dieser Stellung hält.

Die Montage der Feder gestaltet sich dadurch besonders einfach, dass als Feder eine Schraubenfeder konzentrisch auf dem rohrförmigen Ansatz angeordnet und mit ihrem einen Ende an einem vorspringenden Rand des Druckknopfes und mit ihrem anderen Ende in einer kreisförmigen Vertiefung des Schaltergehäuses abgestützt ist.

Zur Verminderung der Bauteile des Schalters trägt auch bei, dass das Tragteil und die Schaltbrücke einteilig als T-förmiges Kontaktstück ausgebildet sind, wobei der T-Balken die Schaltbrükke bildet und das T-förmige Kontaktstück mit seinem Schaft in einen durch beide Wände des rohrförmigen Ansatzes durchgehenden Querschlitz eingesteckt und mittels einer am Schaft vorgesehenen Rastzunge im Hohlraum des rohrförmigen Ansatzes verrastet ist. Damit sind nicht nur das Tragteil und die Schaltbrücke zu einem einzigen Bauteil vereinigt, sondern es entfallen auch gesonderte Befestigungsteile.

Anhand eines in der Zeichnung dargestellten Ausführungsbeispiels wird der Anmeldungsgegenstand nachfolgend näher beschrieben. Es zeigt:
Fig. 1 einen Druckknopfschalter im Schnitt,
Fig. eine Seitenansicht des Druckknopfschalters nach Fig. 1,
Fig.3 einen Druckknopfschalter im Schnitt entlang der Linie 111-111 in Fig.1,
Fig.4 eine Ansicht der abgeflachten Seite des Druckknopfes in vergrösserter Darstellung,
Fig. 5 den in Fig. 4 dargestellten Druckknopf im Schnitt,
Fig.6 einen Detailschnitt des rohrförmigen Ansatzes mit einem daran befestigten T-förmigen Kontaktstück,
Fig.7 eine Ansicht des rohrförmigen Ansatzes von unten.

Mit 1 ist ein Schaltergehäuse bezeichnet, in welchem ein einen rohrförmigen Ansatz 2 aufweisender Druckknopf 3 verschiebbar geführt ist. Konzentrisch zu dem rohrförmigen Ansatz 2 ist eine Schraubenfeder 4 angeordnet, die sich mit ihrem einen Ende an einem an dem Druckknopf 3 angeformten Rand 5 und mit ihrem anderen Ende in einer kreisförmigen Vertiefung 6 des Schaltergehäuses 1 abstützt. Am unteren Ende des Schaltergehäuses 1 ist ein seitlicher Vorsprung 7 angeformt, in welchem zwei gehäusefeste Kontakte 8 nebeneinanderliegend angeordnet sind. Die gehäusefesten Kontakte 8 sind mit aus dem Vorsprung 7 herausragenden Kontaktfahnen 9 verbunden.

In dem Schaltergehäuse 1 ist eine Quernut 10 vorgesehen, in der ein Schieber 11 beweglich geführt ist. An dem Schieber 11 ist ein Zapfen 12 angeformt, welcher in eine an der abgeflachten Seite 13 des rohrförmigen Ansatzes 2 ausgebildeten herzförmige Führungsnut 14 hineinragt. Die herzförmige Führungsnut ist um einen Mittelzapfen 15 herumgeführt, der eine Rastmulde 16 aufweist, in welcher der Zapfen 12 in der einen Schaltstellung, wie in Fig. 1 gezeigt, an dem Mittelzapfen 15 anliegt. Die untere Spitze 17 der herzförmigen Führungsnut 14 geht in einen Schlitz 18 über. Unterhalb des Schlitzes 18 ist ein Querschlitz 19, der durch beide Wände des rohrförmigen Ansatzes hindurchgeht, vorgesehen. Dieser Querschlitz 19 dient zur Aufnahme eines T-förmigen Kontaktstückes 20, dessen T-Balken 21 eine Schaltbrücke für die gehäusefesten Kontakte 8 bildet. Mit seinem Schaft 22 ist das T-förmige Kontaktstück 20 in den Querschlitz 19 an dem rohrförmigen Ansatz 2 des Druckknopfes 3 eingesteckt. An dem Schaft 22 des T-förmigen Kontaktstückes 20 ist ferner eine Rastzunge 23 vorgesehen, die nach dem Einschieben des Schaftes 22 in den Querschlitz 19 in dem Hohlraum 24 des rohrförmigen Ansatzes 2 nach oben federt und sich dabei hinter der einen Wand des rohrförmigen Ansatzes 2 verhakt, so dass hierdurch das T-förmige Kontaktstück 20 an dem rohrförmigen Ansatz 2 gehalten wird.

In Fig. 1 ist der Druckknopfschalter in der Schaltstellung gezeigt, in der die Schaltbrücke 21 von den gehäusefesten Kontakten 8 abgehoben ist. Der Zapfen 12 des Schiebers 11 liegt hierbei in der Rastmulde 16 des Mittelzapfens 15. Hierdurch wird der Druckknopf 3 gegen die Kraft der Schrau-. benfeder 4 in der gezeigten Stellung gehalten, in der die Schaltbrücke 21 von den gehäusefesten Kontakten 8 abgehoben ist. Beim Niederdrücken des Druckknopfes 3 stösst der Zapfen 12 an die über der Rastmulde 15 liegende Kante 25 der Führungsnut 14. Der Schieber 11 wird hierdurch in der Quernut 10 seitlich verschoben, so dass sein Zapfen 12 über dem senkrechten Teil 26 der herzförmigen Führungsnut 14 liegt. Beim Loslassen des Druckknopfes 3 wird dieser nunmehr durch die Schraubenfeder 4 nach oben gedrückt, wobei der senkrechte Teil 26 der herzförmigen Führungsnut 14 an dem Zapfen 12 vorbeifährt. Der Zapfen 12 trifft schliesslich auf eine untere Anlaufschräge 27 der herzförmigen Führungsnut 14 und gleitet an dieser entlang, so dass der Schieber 11 wiederum in der Quernut verschoben wird. Schliesslich gelangt der Zapfen 12 über den Schlitz 18. Der Druckknopf 3 wird durch die Schraubenfeder 4 soweit nach oben gedrückt, bis die Schaltbrücke 21 an den gehäusefesten Kontakten 8 anliegt. Der Kontaktdruck der Schaltbrücke 21 auf die gehäusefesten Kontakte wird dabei von der Schraufenfeder 4 ausgeübt. Die Länge des Schlitzes 18 ist so bemessen, dass der Zapfen 12 beim Anliegen der Schaltbrücke 21 an den gehäusefesten Kontakten 8 noch nicht an dem Ende des Schlitzes 18 anliegt. Somit kann sich die Schaltbrücke 21 frei an den gehäusefesten Kontakten 8 anlegen.

Beim erneuten Betätigen des Druckknopfes 3 stösst der Druckknopf 3 mit der Aussenkontur 28 des Mittelzapfens 15 gegen den Zapfen 12, und dieser gleitet an der Aussenkontur 28 entlang in die obere rechte Hälfte der herzförmigen Führungsnut 14. Beim Loslassen des Druckknopfes 3 gleitet der Zapfen 12 in die Rastmulde 16 des Mittelzapfens 15 und hält den Druckknopf wiederum in der anderen Schaltstellung, in der die Schaltbrücke 21 von den gehäusefesten Kontakten 8 abgehoben ist.

In der rechten Hälfte der herzförmigen Führungsnut 14 ist eine Einführungsnut 29 ausgebildet, durch die der in die Quernut 10 von aussen eingesetzte Schieber 11 mit seinem Zapfen 12 in die herzförmige Führungsnut 14 eingeschoben werden kann.

## Patentansprüche

1. Druckknopfschalter mit mindestens einer Schaltbrücke (21), die mittels eines im Schaltergehäuse beweglich geführten, federbelasteten Druckknopfes (3) zwischen zwei Schaltstellungen hin- und herbewegbar ist, wobei die Schaltbrücke (21) in der einen Stellung zwei am Schaltergehäuse (1) fest angeordnete Kontakte (8) verbindet und in der anderen Stellung von diesen Kontakten (8) getrennt ist, bei welchem Schalter ferner der Druckknopf (3) zur Verriegelung in der betätigten Stellung und zum Entriegeln aus dieser Stellung durch erneute Betätigung an einer abgeflachten Seite seines sich über die ganze Höhe des Schaltergehäuses erstreckenden Druckknopfschaftes eine um einen mit einer Rastmulde versehenen Mittelzapfen (15) herum herzförmig ausgebildete Führungsnut (14) aufweist, in die ein in einer Quernut (10) des Schaltergehäuses (1) beweglich geführter Schieber (11) mit einem an ihm angeformten Zapfen eingreift, dadurch gekennzeichnet, dass die Schaltbrücke (21) an einem fest an dem als rohrförmiger Ansatz (2) ausgebildeten Druckknopfschaft montierbaren, seitlich vorstehenden Tragteil angeordnet ist und dass die herzförmige Führungsnut (14) nach unten hin schlitzartig verlängert ist, wobei die Länge des Schlitzes (18) so bemessen ist, dass die Schaltbrücke (21) unter der Wirkung der am Druckknopf (3) angreifenden Feder (4) zur Anlage an den gehäusefesten Kontakten (8) kommt, ohne dass der Zapfen (12) des Schiebers (11) am Ende des Schlitzes (18) anliegt.

2. Druckknopfschalter nach Anspruch 1, dadurch gekennzeichnet, dass als Feder eine Schraubenfeder (4) konzentrisch auf dem rohrförmigen Ansatz (2) angeordnet und mit ihrem einen Ende an einem vorspringenden Rand (5) des Druckknopfes (3) und mit ihrem anderen Ende in einer kreisförmigen Vertiefung (6) des Schaltergehäuses (1) abgestützt ist.

3. Druckknopfschalter nach Anspruch 1 oder 2, dadurch gekennzeichnet, dass das Tragteil und die Schaltbrücke (21) einteilig als T-förmiges Kontaktstück (20) ausgebildet sind, wobei der T-Balken die Schaltbrücke (21) bildet und das T-förmige Kontaktstück (20) mit seinem Schaft (22) in einen durch beide Wände des rohrförmigen Ansatzes (2) hindurchgehenden Querschlitz (19) eingesteckt und mittels einer am Schaft (22) vorgesehenen Rastzunge (23) im Hohlraum (24) des rohrförmigen Ansatzes (2) verrastet ist.

## Claims

1. Pushbutton switch having at least one switch bridge (21) adapted to be moved to an fro between two switching positions by means of a spring-loaded pushbutton (3) movable in and guided in the switch housing, the switch bridge (21) in one position connecting two contacts (8) arranged fixedly on the switch housing (1) and in the other position being separated from these contacts (8), and in which switch moreover the pushbutton (3) comprises, for locking in the actuated position and for unlocking from the latter position by renewed actuation, at one flattened side of its pushbutton shank, which shank extends over the entire height of the switch housing, a guide notch (14) which is of heart-shaped form disposed about a central pin (15) provided with a retaining recess and into which engages a pin formed on a slide (11) movable in and guided in a transverse slot (10) of the switch housing (1), characterised in that the switch bridge (21) is arranged on a laterally projecting supporting element assemblable securely on the pushbutton shank, the latter being constructed as a tubular extension (2), and that the heart-shaped guide notch (14) is extended downwardly in slot form, the length of the slot (18) being so dimensioned that by the action of the spring (4) acting on the pushbutton (3) the switch bridge (21) comes to abut on the contacts (8) fixed to the housing without the pin (12) of the slide (11) abutting on the end of the slot (18).

2. Pushbutton switch according to claim 1, characterised in that there is used as the spring a helical spring (4) which is arranged concentrically on the tubular extension (2) and one of the ends of which is supported on a projecting flange (5) of the pushbutton (3) and the other end of which is supported in a circular depression (6) of the switch housing (1).

3. Pushbutton switch according to claim 1 or 2, characterised in that the supporting element and the switch bridge (21) are made in one piece, as a T-shaped contact piece (20), the crossbar of the T forming the switch bridge (21) and the shank (22) of the T-shaped contact piece (20) being inserted into a transverse slot (19) extending through both walls of the tubular extension (2) and locked, by means of a locking tongue (23) provided on the shank (22), in the hollow space (24) of the tubular extension (2).

## Revendications

1. Interrupteur à bouton-poussoir comportant au moins un pont de contact (21), qui peut être déplacé en va-et-vient, entre deux positions de commutation, au moyen d'un bouton-poussoir (3) guidé de manière à se déplacer dans le boîtier de l'interrupteur et est chargé par un ressort, et dans lequel le pont de contact (21) relie, dans une position, deux contacts (8) montés fixes sur le boîtier (1) de l'interrupteur et, dans l'autre posi-- tion, est séparé de ces contacts (8), et dans lequel, en outre, pour son verrouillage dans la position actionnée et pour son déverrouillage à partir de cette position au moyen d'un actionnement réitéré, le bouton-poussoir (3) comporte, sur un côté plat de sa tige qui s'étend sur toute la hauteur du boîtier de l'interrupteur, une rainure de guidage (14) réalisée avec la forme d'un coeur, disposée autour d'un embout central (15) muni d'une cavité d'encliquetage et dans laquelle s'engage un embout formé par façonnage sur un poussoir (11) guidé de manière à être déplaçable dans une rainure transversale (10) du boîtier (1) de l'interrupteur, caractérisé par le fait que le pont de contact (21) est monté sur une partie de support qui fait saillie latéralement et peut être montée fixe sur la tige du bouton-poussoir réalisée sous la forme d'une partie saillante tubulaire (2), et que la rainure de guidage (14) en forme de coeur se prolonge vers le bas sous la forme d'une fente (18) dont la longueur est dimensionnée de telle sorte que le pont de contact (21) vient s'appliquer, sous l'action du ressort (4) agissant sur le bouton-poussoir (3), contre les contacts (8) solidaires du boîtier, sans que l'embout (12) du poussoir (11) s'applique contre l'extrémité de la fente (18).

2. Interrupteur à bouton-poussoir suivant la revendication 1, caractérisé par le fait que le ressort est réalisé sous la forme d'un ressort hélicoïdal (4) monté concentriquement sur la partie saillante tubulaire (2) et dont une extrémité prend appui sur un bord saillant (5) du bouton-poussoir (3) et dont l'autre extrémité prend appui dans un renforcement circulaire (6) du boîtier (1) de l'interrupteur.

3. Interrupteur à bouton-poussoir suivant la revendication 1 ou 2, caractérisé par le fait que l'organe de support et le pont de contact (21) sont réalisés d'un seul tenant sous la forme d'un organe de contact en forme de T (20), la barre horizontale du T formant le pont de contact (21), tandis que l'organe de contact en forme de T (20) est enfiché par sa tige (22) dans une fente transversale (19) s'étendant à travers les deux parois de la partie saillante tubulaire (2) et s'encliquetant au moyen d'une languette d'encliquetage (23) prévue sur la tige (22), dans la cavité (24) de la partie saillante tubulaire (2).
